# EUROPÄISCHE PATENTSCHRIFT

(11) **EP 1 898 042 B1**
(45) Veröffentlichungstag und Bekanntmachung des Hinweises auf die Patenterteilung: **15.06.2011**
(21) Anmeldenummer: 07016233.4
(22) Anmeldetag: 18.08.2007
(51) Int. Cl.: E06B 9/72

(54) **Rohrförmige Antriebsvorrichtung zum Auf- und Abwickeln einer Verdunkelungsvorrichtung, insbesondere eines Rollladens oder dergleichen**
Tube-shaped drive device for rolling and unrolling a darkening device, in particular a roller blind or similar
Dispositif d'entraînement tubulaire pour enrouler et dérouler un dispositif d'assombrissement, en particulier un store ou analogue

(30) Priorität: 28.08.2006 DE 202006013201 U
(43) Veröffentlichungstag der Anmeldung: 12.03.2008
(73) Patentinhaber: Alfred Schellenberg GmbH, 57078 Siegen (DE)
(72) Erfinder: Schellenberg, Alfred, 57078 Siegen (DE); Schürmann, Erich, Dr., 48324 Sendenhorst (DE)
(74) Vertreter: advotec.

(56) Entgegenhaltungen:
- DE-A1- 4 442 102
- DE-U1- 7 825 175
- US-A- 4 651 940

## Beschreibung

Die Erfindung bezieht sich auf eine rohrförmige Antriebsvorrichtung zum Auf- und Abwickeln einer Verdunkelungsvorrichtung, insbesondere eines Rollladens o.dgl., bestehend aus einem in die Wickelhülse der Verdunkelungsvorrichtung einsetzbaren Gehäuse, in dem ein Elektromotor mit einem daran anschließenden Getriebe integriert ist.

Übliche bekannte Antriebsvorrichtungen bzw. Rohrmotore sind aufgrund ihrer Konstruktion sehr lang ausgebildet. Dies kommt daher, dass zum einen die Antriebsseite einen Motor mit mehreren hintereinander angeordneten Getriebesätzen mit entsprechend hohen Reibungsverlusten aufweist, wobei zusätzlich auch noch ein Kondensator für den Motor benötigt wird. Zum anderen ist eine Einrichtung vorgesehen, die den Rohrmotor in dessen Endlagen abschaltet. Dazu wird z.B. eine Spindel mit Mutter verwendet, wobei Endschalter vorgesehen sind, die die beiden Endlagen des Antriebs bilden und diesen abschalten. Sämtliche Komponenten sind hintereinander angeordnet, wodurch sich die Länge der Antriebsvorrichtung bzw. des Rohrmotors ergibt.

Außerdem weist die Einrichtung zum Abschalten des Antriebs in seinen jeweiligen Positionen den Nachteil auf, dass nach dem Verlassen der Endschalter die Position des Rollladens nicht von der Steuerung erkannt werden kann. Es gibt somit auch keine Hindernisüberwachung, zumindest nicht beim Runterfahren des Rollladens. Erst nach dem Erreichen eines der Endschalter erkennt die Steuerung wieder die augenblickliche Position.

Antriebsvorrichtungen sind auch bereits aus der US 4,651,940 sowie der DE 44 42 102 A1 bekannt. In der US 4,651,940 ist beispielsweise eine Leinwand-Aufwickelvorrichtung beschrieben, wohingegen sich die DE 44 42 102 A1 auf einen Antrieb für Rollladen, Rolltore, Beschattungsanlagen u. dgl. bezieht.

Der Erfindung liegt daher die Aufgabe zugrunde, eine Antriebsvorrichtung der angegebenen Gattung zu schaffen, die relativ kompakt ausgebildet ist, die relativ wenig Einzelteile benötigt und somit auch die Reibleistung und die Herstellkosten verringert, die eine Wegmessung zur Erfassung der augenblicklichen Position des Rollladens beinhalten kann und dessen Montage mit relativ geringem Aufwand gewährleistet ist.

Diese Aufgabe wird erfindungsgemäß durch eine Antriebsvorrichtung mit den Kennzeichnungsmerkmalen des Patentanspruchs 1 gelöst.

Zweckmäßige Weiterbildungen der Erfindung sind in den Unteransprüchen gekennzeichnet.

Die erfindungsgemäße Antriebsvorrichtung zeichnet sich vor allem dadurch aus, dass durch die Verwendung eines Elektromotors und des daran anschließenden kompakten Getriebes eine kompakte Baueinheit entsteht, die sogar noch die Integration der Steuerung in die Antriebsvorrichtung ermöglicht, wobei die Baulänge der gesamten Antriebsvorrichtung trotzdem wesentlich kürzer ist als bei herkömmlichen Antriebsvorrichtungen bzw. Rohrmotoren.

Durch die relativ geringe Anzahl von Einzelteilen werden die Herstellkosten einer solchen Antriebsvorrichtung wesentlich verringert, da auch die Montagezeit wesentlich reduziert ist. Eine integrierte Wegmessung ermöglicht der Steuerung, die genaue Position des Rollladens zu erkennen.

Eine Nachrüstung einer Antriebsvorrichtung bei Rollläden, die zuvor von Hand über ein Gurtband und einen Gurtwickler in ihre jeweilige Position gebracht wurden, ist relativ einfach möglich. Durch die Auswechselbarkeit des Lagerbolzens kann derselbe durch einen Lagerbolzen ersetzt werden, wie er vor Einbau der Antriebsvorrichtung vorhanden war. Dies wird dadurch ermöglicht, dass eine separate Drehmomentstütze vorgesehen ist.

Weitere Vorteile der Erfindung ergeben sich aus der nachfolgenden Beschreibung anhand eines die Erfindung wiedergebenden und in der Zeichnung dargestellten Ausführungsbeispieles. Dabei zeigt
- Fig. 1: einen Längsschnitt einer erfindungsgemäßen Antriebsvorrichtung,
- Fig. 2: den Ausschnitt II in Fig. 1 mit einem anderen Ausführungsbeispiel eines Lagerbolzens,
- Fig. 3: eine vergrößerte Ansicht in Richtung des Pfeiles III in Fig. 1,
- Fig. 4: einen vergrößerten Schnitt IV-IV in Fig. 1;
- Fig. 5: einen vergrößerten Schnitt V-V in Fig. 1;
- Fig. 6: einen vergrößerten Schnitt VI-VI in Fig. 1 und
- Fig. 7: einen vergrößerten Schnitt VII-VII in Fig. 1.

Die in den Figuren dargestellte rohrförmige Antriebsvorrichtung 1 zum Auf- und Abwickeln einer Verdunkelungsvorrichtung, insbesondere eines Rollladens o.dgl. besteht aus einem in eine Wickelhülse 2 des Rollladens o.dgl. einsetzbaren Gehäuse 3, in dem ein Elektromotor 4 mit einem daran anschließenden Getriebe 5 integriert ist.

Das Gehäuse 3 ist kraft- und/oder formschlüssig mit der Wickelhülse 2 verbunden und frei drehbar auf einer Innenhülse 6 koaxial gelagert ist. Dabei ist die Innenhülse 6 an ihrer zu einer der seitlichen Lagerungen 7 der Wickelhülse 2 gerichteten Seite 8 über eine Drehmomentstütze 9 gegen Drehung gesichert. Auf die Drehmomentstütze 9 wird später nochmals eingegangen.

In einer koaxialen Längsmittelbohrung 10 der Innenhülse 6 ist auf der von der seitlichen Lagerung 7 der Wickelhülse 2 abgewandten Seite 11 der Innenhülse 6 der Elektromotor 4 eingesetzt und mit der Innenhülse 6 verbunden. Der Elektromotor 4, der mit einer Spannung von 24 Volt beaufschlagt wird, treibt über das Getriebe 5, das als Planetengetriebe ausgebildet ist, das Gehäuse 3 mit der Wickelhülse 2 und dem Rollladen an.

Das Getriebe 5 bzw. Planetengetriebe besteht aus einem auf die Antriebswelle 12 des Elektromotors 4 aufgesetzten und durch dieselbe angetriebenen Sonnenrad 13, das mindestens zwei Planetenräder 14 antreibt. In dem hier beschriebenen Ausführungsbeispiel sind drei Planetenräder 14 vorgesehen. Die Planetenräder 14, die in zwei Lagerhalbschalen 15, 16 ihrerseits um Lagerbolzen 17 drehbar gelagert sind, bestehen jeweils aus zwei hintereinander angeordneten, koaxial miteinander verbundenen (in Fig. 1 einstückig dargestellt), unterschiedliche Teilkreise und unterschiedliche Anzahl von Zähnen 18, 19 aufweisenden Zähnrädern 20, 21, die sich wiederum jeweils in zwei koaxial innenverzahnten, getrennten Zahnkränzen 22, 23 abwälzen. Dabei ist der eine 22 der beiden Zahnkränze 22, 23 fest mit der Innenhülse 6 verbunden und der andere Zahnkranz 23 fest mit dem Gehäuse 3 verbunden und treibt das Gehäuse 3 und somit die Wickelhülse 2 mit dem Rollladen an.

Der andere Zahnkranz 23 ist in einer koaxialen Bohrung 24 des Gehäuses 3 eingesetzt und über in der Bohrung 24 längsverlaufende Nuten 25 keilwellenartig mit dem Gehäuse 3 gegen Verdrehen gesichert. Gegen Längsverschiebung ist der andere Zahnkranz 23 über radial eingesetzte Schrauben 26 mit dem Gehäuse 3 verbunden, wobei auch die Wickelhülse 2 über mindestens eine weitere radial eingesetzte Schraube 27 mit dem Gehäuse 3 und ggf. dem anderen Zahnkranz 23 verbunden ist.

Die Steuerung 28 der Antriebsvorrichtung 1 ist in der Innenhülse 6 auf der zu der Lagerung 7 der Wickelhülse 2 gerichteten Seite 8 in die Längsmittelbohrung 10 der Innenhülse 6 eingesetzt. Dazu weist die Längsmittelbohrung 10 der Innenhülse 6 Längsnuten 29 auf, in die die Steuerung 28 über eine Platine 30 in die Längsmittelbohrung 10 eingeschoben ist. Dabei erstreckt sich die Platine 30 bis zum hinteren Ende 31 des Elektromotors 4. Für einen sicheren Halt der Platine 30 mit der Steuerung 28 ist die Platine 30 zwischen einem die Öffnung 32 der Längsmittelbohrung 10 der Innenhülse 6 verschließenden Deckel 33 und den Enden 34 der Längsnuten 29 eingespannt.

Auf der dem Elektromotor 4 zugewandten Seite 35 der Platine 30 sind Anschlussflachstecker (nicht dargestellt) vorgesehen, die beim Einschieben der Platine 30 auf feststehende (ebenfalls nicht dargestellte) Gegenstecker des Elektromotors 4 aufgeschoben werden und diese aufnehmen, wodurch der direkte Anschluss des Elektromotors 4 gewährleistet ist.

Die Antriebswelle 12 des Elektromotors 4 ragt beiderseits aus dem Gehäuse 36 des Elektromotors 4 heraus, wobei auf dem Teil 37 der Antriebswelle 12, der auf der vom Getriebe 3 abgewandten Seite 38 des Elektromotors 4 liegt, ein Impulsgeber 39 angeordnet ist, der über einen auf der Platine 30 angeordneten Sensor 40 o.dgl. zur Wegmessung des Rollladens vorgesehen ist. Aufgrund des Impulsgebers 39 und des zugehörigen Sensors 40 o.dgl. im Zusammenhang mit der Steuerung 28 wird der Steuerung die genaue Position des Rollladens übermittelt, wobei die Genauigkeit ±2 mm beträgt.

Auf dem Teil 37 der Antriebswelle 12, der auf der vom Getriebe 3 abgewandten Seite 38 des Elektromotors 4 liegt, ist vorzugsweise auch eine Haltebremse 41 angeordnet. Diese Haltebremse 41 sorgt dafür, dass der Rollladen vor allem in Zwischenpositionen sicher gehalten wird. Die Haltebremse 41 kann als mechanische Bremse, als magnetbetätigte Bremse sowie als federkraftbetätigte Bremse ausgebildet sein. Es kann aber auch eine elektrische Lageregelung als Bremse dienen, wobei der zuvor beschriebene Impulsgeber 39 und der Sensor 40 o.dgl. in Verbindung mit der Steuerung 28 eine zusätzliche Anwendung finden.

Die bereits erwähnte Drehmomentstütze 9, die die Innenhülse 6 mit dem Elektromotor 4 gegen Verdrehen sichert, ist einerseits auf dem die Längsmittelbohrung 10 verschließenden Deckel 33 kraftschlüssig befestigt. Andererseits wird die Drehmomentstütze 9 beispielsweise an der seitlichen Wand des jeweiligen Rollladenkastens mittels Schrauben o.dgl. befestigt.

An der Drehmomentstütze 9 ist ein Lagerbolzen 42 als seitliche Lagerung 7 der Wickelhülse 2 auswechselbar angeordnet. Dieser Lagerbolzen 42 kann in den gängigen Ausführungen (siehe Fig. 1 und 2) ausgebildet sein, so dass ein einfaches Wechseln von handbetriebenen Rollläden auf elektromotorisch angetriebene Rollläden sehr leicht ohne Änderung der wandseitigen Lagerung möglich ist.

Auch der elektrische Anschluss der Antriebsvorrichtung 1 gestaltet sich relativ einfach, da sich die Steuerung bereits in der Antriebsvorrichtung 1 befindet. Es muß lediglich eine Stromzufuhr geschaffen werden. Dazu ist an der Platine 30 ein Kabel 43 angebracht, das über eine Gummitülle 44 aus dem Deckel 33 herausgeführt wird. In einem Schlitz 45 (Fig. 3) der Drehmomentstütze 9 kann das Kabel 43 zusätzlich geführt sein. Über ein entsprechendes Modul in der Steuerung 28 kann die Antriebsvorrichtung 1 ggf. mittels einer Funkfernbedienung gesteuert werden. Es ist aber auch eine Steuerung über in oder an der Wand befestigte Schalter möglich. Dazu müssen lediglich Steuerleitungen zu dem Schalter geführt werden.

Nach der Montage der Antriebsvorrichtung 1 wird der Rollladen zum "Einlernen" der Steuerung 28 hochgefahren. Dabei erkennt die Steuerung, wie viel Strom beim Rauf- und Runterfahren in den jeweiligen Positionen benötigt wird. Wenn beim späteren Betrieb an einer bestimmten Stelle der Strom um einen bestimmten Wert abweicht, wird der Elektromotor 4 abgeschaltet. Dies kann z.B. der Fall sein, wenn der Rollladen in seiner Führungsschiene verklemmt.

### Bezugszeichen

- 1: rohrförmige Antriebsvorrichtung
- 2: Wickelhülse für Rollladen
- 3: Gehäuse von 1
- 4: Elektromotor von 1
- 5: Getriebe von 1
- 6: Innenhülse von 1
- 7: Lagerungen von 2
- 8: zu 7 gerichtete Seite von 6
- 9: Drehmomentstütze von 1 bzw. 6
- 10: Längsmittelbohrung von 6
- 11: von 7 abgewandte Seite von 6
- 12: Antriebswelle von 5
- 13: Sonnenrad auf 12 von 5
- 14: Planetenräder von 5
- 15: Lagerhalbschale für 14
- 16: Lagerhalbschale für 14
- 17: Lagerbolzen für 14
- 18: Zähne von 20
- 19: Zähne von 21
- 20: Zahnrad von 14
- 21: Zahnrad von 14
- 22: Zahnkranz an 6 für 20
- 23: Zahnkranz in 3 für 21
- 24: koaxiale Bohrung in 3 für 23
- 25: längsverlaufende Nuten in 24
- 26: Schrauben in 6 und 23
- 27: Schraube in 2, 6 und 23
- 28: Steuerung von 1
- 29: Längsnuten in 10
- 30: Platine von 28
- 31: hinteres Ende von 4
- 32: Öffnung von 10 bei 11
- 33: Deckel für 32
- 34: Enden von 29
- 35: zu 4 gerichtete Seite von 30
- 36: Gehäuse von 4
- 37: Teil von 12 bei 38
- 38: von 3 abgewandte Seite von 4
- 39: Impulsgeber auf 37
- 40: Sensor auf 30
- 41: Haltebremse auf 37
- 42: Lagerbolzen
- 43: Kabel an 30
- 44: Gummitülle in 33
- 45: Schlitz in 9 für 42

## Patentansprüche

1. Rohrförmige Antriebsvorrichtung (1) zum Auf- und Abwickeln einer Verdunkelungsvorrichtung, insbesondere eines Rollladens o.dgl., bestehend aus einem in die Wickelhülse (2) der Verdunkelungsvorrichtung einsetzbaren Gehäuse (3), in dem ein Elektromotor (4) mit einem daran anschließenden Getriebe (5) integriert ist, **dadurch gekennzeichnet, dass** das Gehäuse (3) kraft- und/oder formschlüssig mit der Wickelhülse (2) verbunden und frei drehbar auf einer Innenhülse (6) der Antriebsvorrichtung (1) koaxial gelagert ist, wobei die Innenhülse (6) an ihrer zu einer der seitlichen Lagerungen (7) der Wickelhülse (2) gerichteten Seite (8) über eine Drehmomentstütze (9) gegen Drehung gesichert ist, dass in einer koaxialen Längsmittelbohrung (10) der Innenhülse (6) auf der von der seitlichen Lagerung (7) der Wickelhülse (2) abgewandten Seite (11) der Innenhülse (6) der Elektromotor (4) eingesetzt ist, der über das Getriebe (5), das als Planetengetriebe ausgebildet ist, das Gehäuse (3) mit der Wickelhülse (2) und die Verdunkelungsvorrichtung antreibt, und dass eine Steuerung (28) der Antriebsvorrichtung (1) in der Innenhülse (6) auf der der Lagerung (7) der Wickelhülse (2) zugewandten Seite (8) in die Längsmittelbohrung (10) der Innenhülse (6) eingesetzt ist.

2. Antriebsvorrichtung nach Anspruch 1, **dadurch gekennzeichnet, dass** das Getriebe (5) bzw. Planetengetriebe aus einem auf die Antriebswelle (12) des Elektromotors (4) aufgesetzten und durch dieselbe angetriebenen Sonnenrad (13) besteht, das mindestens zwei Planetenräder (14) antreibt, die jeweils aus zwei hintereinander angeordneten, koaxial miteinander verbundenen, unterschiedliche Teilkreise und unterschiedliche Anzahl der Zähne (18, 19) aufweisenden Zahnrädern (20, 21) bestehen, die sich wiederum jeweils in zwei koaxial innenverzahnten, getrennten Zahnkränzen (22, 23) abwälzen, wobei der eine (22) der beiden Zahnkränze (22, 23) fest mit der Innenhülse (6) verbunden ist und der andere Zahnkranz (23) fest mit dem Gehäuse (3) verbunden ist und dieses antreibt.

3. Antriebsvorrichtung nach Anspruch 2, **dadurch gekennzeichnet, dass** der andere Zahnkranz (23) in einer koaxial zur Längsmittelbohrung (10) der Innenhülse (6) verlaufenden Bohrung (24) des Gehäuses (3) eingesetzt und über in der Bohrung (24) längsverlaufende Nuten (25) keilwellenartig mit dem Gehäuse (3) gegen Verdrehen gesichert ist.

4. Antriebsvorrichtung nach Anspruch 2 oder 3, **dadurch gekennzeichnet, dass** der andere Zahnkranz (23) gegen Längsverschiebung über radial eingesetzte Schrauben (26) mit dem Gehäuse (3) verbunden ist.

5. Antriebsvorrichtung nach einem der Ansprüche 1 bis 4, **dadurch gekennzeichnet, dass** die Steuerung (28) über eine Platine (30) in Längsnuten (29) in der Längsmittelbohrung (10) der Innenhülse (6) eingesetzt ist, wobei sich die Platine (30) bis zum hinteren Ende (31) des Elektromotors (4) erstreckt und zwischen einem die Öffnung (32) der Längsmittelbohrung (10) der Innenhülse (6) verschließenden Deckel (33) und den Enden (34) der Längsnuten (29) eingespannt ist.

6. Antriebsvorrichtung nach Anspruch 5, **dadurch gekennzeichnet, dass** auf der zu dem Elektromotor (4) zugewandten Seite (35) der Platine (30) Anschlussflachstecker vorgesehen sind, die entsprechende feststehende Gegenstecker des Elektromotors (4) aufnehmen.

7. Antriebsvorrichtung nach einem der Ansprüche 1 bis 6, **dadurch gekennzeichnet, dass** der Elektromotor (4) mit einer Spannung von 24 Volt beaufschlagt wird.

8. Antriebsvorrichtung nach einem der Ansprüche 5 oder 6 oder 5 und 7, **dadurch gekennzeichnet, dass** die Antriebswelle (12) beiderseits aus dem Gehäuse (3) des Elektromotors (4) ragt, wobei auf dem Teil (37) der Antriebswelle (12), der auf der vom Getriebe (5) abgewandten Seite (38) des Elektromotors (4) liegt, ein Impulsgeber (39) angeordnet ist, der über einen auf der Platine (30) angeordneten Sensor (40) o.dgl. zur Wegmessung der Verdunkelungsvorrichtung vorgesehen ist.

9. Antriebsvorrichtung nach einem der Ansprüche 2 bis 8, **dadurch gekennzeichnet, dass** auf dem Teil (37) der Antriebswelle (12), der auf der dem Getriebe (5) abgewandten Seite (38) des Elektromotors (4) liegt, eine Haltebremse (41) angeordnet ist.

10. Antriebsvorrichtung nach Anspruch 1 und 5, **dadurch gekennzeichnet, dass** die Drehmomentstütze (9) auf dem die Längsmittelbohrung (10) verschließenden Deckel (33) kraftschlüssig befestigt ist und dass an der Drehmomentstütze (9) ein Lagerbolzen (42) als seitliche Lagerung (7) der Wickelhülse (2) auswechselbar angeordnet ist.

## Claims

1. A tubular drive device (1) for rolling and unrolling a darkening device, in particular a roller blind or the like, consisting of a housing (3) which may be inserted into the winding sleeve (2) of the darkening device, and in which an electric motor (4) is integrated comprising a gear mechanism (5) connected thereto, **characterised in that** the housing (3) is non-positively and/or positively connected to the winding sleeve (2) and is coaxially mounted in a freely rotatable manner on an inner sleeve (6) of the drive device (1), the inner sleeve (6) on its side (8) oriented towards one of the lateral bearings (7) of the winding sleeve (2) being secured against rotation by a torque support (9), **in that** the electric motor (4) is inserted in a coaxial longitudinal central bore (10) of the inner sleeve (6) on the side (11) of the inner sleeve (6) remote from the lateral bearing (7) of the winding sleeve (2), said electric motor driving the housing (3) with the winding sleeve (2) and the darkening device via the gear mechanism (5) which is configured as a planetary gear mechanism, and **in that** a control unit (28) of the drive device (1) in the inner sleeve (6) is inserted into the longitudinal central bore (10) of the inner sleeve (6) on the side (8) facing the bearing (7) of the winding sleeve (2).

2. The drive device according to Claim 1, **characterised in that** the gear mechanism (5) and/or planetary gear mechanism consists of a sun gear (13), positioned on the drive shaft (12) of the electric motor (4) and driven thereby, which drives at least two planetary gears (14) which in each case consist of two gear wheels (20, 21) arranged in succession, connected to one another in a coaxial manner, and comprising different pitch circles and different numbers of teeth (18, 19), which in turn respectively roll in two coaxial, internally toothed, separate ring gears (22, 23), one (22) of the two ring gears (22, 23) being fixedly connected to the inner sleeve (6) and the other ring gear (23) being fixedly connected to the housing (3) and driving said housing.

3. The drive device according to Claim 2, **characterised in that** the other ring gear (23) is inserted in a bore (24) of the housing (3) extending coaxially to the longitudinal central bore (10) of the inner sleeve (6), and is secured to the housing (3) against rotation via grooves (25) extending longitudinally in the bore (24) in the manner of a splined shaft.

4. The drive device according to Claim 2 or 3, **characterised in that** the other ring gear (23) is connected to the housing (3) against longitudinal displacement via radially inserted screws (26).

5. The drive device according to one of Claims 1 to 4, **characterised in that** the control unit (28) is inserted in longitudinal grooves (29) in the longitudinal central bore (10) of the inner sleeve (6) via a printed circuit board (30), the printed circuit board (30) extending as far as the rear end (31) of the electric motor (4) and being clamped between a cover (33) closing the opening (32) of the longitudinal central bore (10) of the inner sleeve (6) and the ends (34) of the longitudinal grooves (29).

6. The drive device according to Claim 5, **characterised in that** on the side (35) of the printed circuit board (30) facing the electric motor (4) terminal tab connectors are provided which receive corresponding fixed mating plugs of the electric motor (4).

7. The drive device according to one of Claims 1 to 6, **characterised in that** the electric motor (4) is subjected to a voltage of 24 volts.

8. The drive device according to one of Claims 5 or 6 or 5 and 7, **characterised in that** the drive shaft (12) protrudes on both sides out of the housing (3) of the electric motor (4), a pulse generator (39) being arranged on the part (37) of the drive shaft (12) which is located on the side (38) of the electric motor (4) remote from the gear mechanism (5), said pulse generator being provided for distance measurement of the darkening device via a sensor (40) or the like arranged on the printed circuit board (30).

9. The drive device according to one of Claims 2 to 8, **characterised in that** a stop brake (41) is arranged on the part (37) of the drive shaft (12) which is located on the side (38) of the electric motor (4) remote from the gear mechanism (5).

10. The drive device according to Claim 1 and 5, **characterised in that** the torque support (9) is fastened non-positively on the cover (33) closing the longitudinal central bore (10), and **in that** on the torque support (9) a bearing pin (42) is removably arranged as a lateral bearing (7) of the winding sleeve (2).

## Revendications

1. Dispositif d'entraînement tubulaire (1) pour enrouler et dérouler un dispositif d'occultation, notamment un volet roulant ou similaire, consistant dans un boîtier (3) insérable dans le tube d'enroulement (2) du dispositif d'occultation, dans lequel est intégré un moteur électrique (4) avec une transmission (5) qui s'y raccorde, **caractérisé en ce que** le boîtier (3) est relié par complémentarité de force et/ou de forme avec le tube d'enroulement (2) et logé de façon coaxiale et librement rotative sur un tube intérieur (6) du dispositif d'entraînement (1), sur son côté (8) dirigé vers l'un des logements (7) latéraux du tube d'enroulement (2), le tube intérieur (6) étant bloqué en rotation par l'intermédiaire d'un bras de couple (9), **en ce que** dans un perçage central longitudinal coaxial (10) du tube intérieur (6), sur le côté (11) du tube intérieur (6) opposé au logement latéral (7) du tube d'enroulement (2) est inséré le moteur électrique (4) qui par l'intermédiaire de la transmission (5) qui est conçue sous la forme d'un engrenage planétaire, entraîne le boîtier (3) avec le tube d'enroulement (2) et le dispositif d'occultation et **en ce qu'**une commande (28) du dispositif d'entraînement (1) est insérée dans le tube intérieur (6), sur le côté (8) dirigé vers le logement (7) du tube d'enroulement (2), dans le perçage central longitudinal (10) du tube intérieur (6).

2. Dispositif d'entraînement selon la revendication 1, **caractérisé en ce que** la transmission (5), respectivement l'engrenage planétaire consiste dans une roue solaire (13) placée sur l'arbre d'entraînement (12) du moteur électrique (4) et entraînée par ce dernier et qui entraîne au moins deux roues planétaires (14) qui consistent chacune dans deux roues dentées (20, 21) disposées l'une derrière l'autre, reliées l'une à l'autre de façon coaxiale et comportant différents cadrans divisés et un nombre différent de dents (18, 19) qui tournent quant à elles chaque fois dans deux couronnes dentées (22, 23) séparées, à denture interne coaxiale, l'une (22) des deux couronnes dentées (22, 23) étant fixement reliée au tube intérieur (6) et l'autre couronne dentée (23) étant reliée fixement au boîtier (3) et entraînant ce dernier.

3. Dispositif d'entraînement selon la revendication 2, **caractérisé en ce que** l'autre couronne dentée (23) est insérée dans un perçage (24) du boîtier (3) s'étendant de façon coaxiale au percage central longitudinal (10) du tube intérieur (6) et est bloquée à la manière d'un arbre canelé contre la torsion avec le boîtier (3), par l'intermédiaire de rainures (25) s'étendant à la longitudinale dans le perçage (24).

4. Dispositif d'entraînement selon la revendication 2 ou 3, **caractérisé en ce que** l'autre couronne dentée (23) est reliée au boîtier (3) par l'intermédiaire de vis (26) insérées en direction radiale, de sorte à la garantir contre un déplacement longitudinal.

5. Dispositif d'entraînement selon l'une quelconque des revendications 1 à 4, **caractérisé en ce que** la commande (28) est insérée par l'intermédiaire d'une platine (30) dans des rainures longitudinales (29) dans le perçage central longitudinal (10) du tube intérieur (6), la platine (30) s'étendant jusqu'à l'extrémité postérieure (31) du moteur électrique (4) et étant enserrée entre un couvercle (33) fermant l'ouverture (32) du perçage central longitudinal (10) du tube intérieur (6) et les extrémités (34) des rainures longitudinales (29).

6. Dispositif d'entraînement selon la revendication 5, **caractérisé en ce que** sur le côté (35) de la platine (30) qui est dirigé vers le moteur électrique (4) son prévues des fiches plates de raccordement, qui réceptionnent des contre-fiches correspondantes du moteur électrique (4).

7. Dispositif d'entraînement selon l'une quelconque des revendications 1 à 6, **caractérisé en ce que** le moteur électrique (4) est alimenté par une tension de 24 volts.

8. Dispositif d'entraînement selon l'une quelconque des revendications 5 ou 6 ou 5 et 7, **caractérisé en ce que** l'arbre d'entraînement (12) saillit de part et d'autre hors du boîtier (3) du moteur électrique (4), sur la partie (37) de l'arbre d'entraînement (12) qui se situe sur le côté (38) du moteur électrique (4) qui est opposé à la transmission (5) étant disposé un générateur d'impulsions (39) qui par l'intermédiaire d'un capteur (40) ou similaire disposé sur la platine (30) est prévu pour mesurer le déplacement du dispositif d'occultation.

9. Dispositif d'entraînement selon l'une quelconque des revendications 2 à 8, **caractérisé en ce que** sur la partie (37) de l'arbre d'entraînement (12) qui se situe sur le côté (38) du moteur électrique (4) qui est opposé à la transmission (5) est disposé un frein de maintien (41).

10. Dispositif d'entraînement selon la revendication 1 et 5, **caractérisé en ce que** le bras de couple (9) est fixé par complémentarité de force sur le couvercle (33) fermant le perçage central longitudinal (10) et **en ce que** sur le bras de couple (9), un pivot (42) es disposé de façon interchangeable en tant que logement (7) latéral du tube d'enroulement (2).
